# DEMANDE DE BREVET EUROPEEN

(11) **EP 1 035 029 A1**
(43) Date de publication de la demande: **13.09.2000**
(21) Numéro de dépôt: 00105060.8
(22) Date de dépôt: 09.03.2000
(51) Int. Cl.: B65D 47/24

(54) **Dispositif de garantie d'inviolabilité inclus dans les bouchons du type à vaet-vient**

(30) Priorité: 10.03.1999 ES 9900619 U
(71) Demandeur: EMBALAPLAS, S. A., 48600 Sopelana (Bizkaia) (ES)
(72) Inventeur: Lopez, Jesus Maria Bastero, 48620 Plencia (Bizkaia) (ES)
(74) Mandataire: Serin, Jean-Pierre

(57) **Abrégé**

Lesdits bouchons sontconstitués d'une pièce fixe sur laquelle se déplace de façon guidée et entre certaines limites une pièce mobile sous l'effet d'une traction ou d'une poussée. Autour de la pièce mobile (2) est formée, d'une seule pièce avec elle, une bande (3), constituant une jupe périphérique, reposant d'un côté sur la pièce fixe (1), tandis que de l'autre côté elle comporte des saillies superficielles (5) prévues pour constituer sur la même bordure de la bande des points de jonction correspondants réalisant des entretoises de liaison (7) avec le contour (8) de la pièce mobile (2) qui, à son tour, reçoit sur sa jupe coulissante (9) des saillies périphériques (10) qui engrènent avec une succession de nervures (11) prévues à l'intérieur d'une jupe faisant saillie de la pièce fixe (1) pour réaliser un ensemble monobloc impénétrable qui ne peut être altéré que par une rotation.

## Description

La présente invention concerne un dispositif dans les bouchons thermoplastiques du type "tirer-pousser", c'est-à-dire ceux réalisés au moyen de deux pièces, l'une mobile pouvant coulisser sur une autre pièce fixe dans un mouvement de va-et-vient entre certaines limites qui déterminent la bonne ouverture et la fermeture du bouchon concerné.

Ces bouchons sont accompagnés dans leur commercialisation d'une troisième pièce, faisant fonction de scellement de garantie, ajoutée de façon tout à fait indépendante par rapport aux pièces constituant le bouchon proprement dit.

L'invention de référence évite ladite troisième pièce, composante des solutions antérieures, en proposant un agencement simple à réaliser qui simplifie la structure sans dégrader aucune des fonctions de garantie d'inviolabilité réalisées avec la pièce mobile.

A cette fin, la solution selon l'invention propose que le couvercle mobile lui-même, qui se déplace en va-et-vient, comporte une bande périphérique qui, grâce à ses caractéristiques constructives, est montée sur la pièce fixe et s'y adapte en ajustement parfait.

Selon l'invention, autour de la pièce mobile, ou couvercle, est formée d'une seule pièce avec elle, une bande, constituant une jupe périphérique, reposant d'un côté sur la pièce fixe, tandis que de l'autre côté elle comporte des saillies superficielles prévues pour constituer sur la bordure même de la bande des points de jonction correspondants réalisant des entretoises de liaison avec le contour de la pièce mobile qui, à son tour, reçoit sur sa jupe coulissante des saillies périphériques qui engrènent avec une succession de nervures prévues à l'intérieur d'une jupe faisant saillie de la pièce fixe pour réaliser un ensemble monobloc impénétrable, qui ne peut être altéré que par une rotation.

L'invention est décrite ci-après en relation avec les figures annexées.
La figure 1 est une vue en élévation du dispositif d'inviolabilité selon l'invention ;
La figure 2 est une vue en élévation en coupe qui montre les particularités constructives et fonctionnelles du bouchon selon l'invention;
La figure 3 représente l'assemblage bouchon-couvercle dépourvu de la bande de scellement incorporée selon l'invention.
La figure 4 est une vue en élévation en coupe du bouchon en position d'ouverture.
La figure 5 est une vue en plan du dispositif selon l'invention.

Il existe une variété de bouchons thermoplastiques pour des récipients, consistant en une pièce fixe faisant office de capuchon 1 sur laquelle se déplace, entre deux limites correspondant à l'ouverture et à la fermeture, sous l'effet de poussée ou de traction, une pièce mobile, faisant office de couvercle 2, qui garantie l'inviolabilité du bouchon au moyen de l'adjonction d'une troisième pièce faisant office de scellement.

La solution selon la présente invention permet d'éviter cette troisième pièce par le fait qu'elle prévoit que le couvercle 2 comporte autour de lui et d'une seule pièce avec lui, la bande de scellement 3 constituant une jupe 4 périphérique qui, d'une part repose sur la partie supérieure du capuchon 1 tandis que, d'autre part, elle porte des saillies superficielles 5 régulièrement réparties, qui avancent par rapport à la bordure 6 de la bande 3, elle-même sous forme d'entretoises de liaison 7 avec le contour 8 du couvercle 2 pour constituer des points de faiblesse au déchirement.

Sur la jupe coulissante 9 du couvercle 2 sont constituées des saillies 10 en prise avec une succession de nervures 11 prévues à leur tour à l'intérieur de la jupe 12 qui dépasse de la partie supérieure du capuchon 1.

Toutes ces caractéristiques telles que décrites concourent à constituer un ensemble monobloc et inaccessible garantissant l'inviolabilité du récipient.

Afin d'utiliser le récipient, une rotation de la bande de scellement 3 par rapport au couvercle, qui est fixe en rotation grâce aux saillies 10 engrenant dans les nervures 11, permet de déchirer les entretoises 7. Le récipient est alors débouché par traction vers le haut de la pièce mobile 2 qui se déplace jusqu'à une butée. Il est refermé par pression sur cette même pièce vers le bas jusqu'à une autre butée.

L'enlèvement de la bande 3 permet de révéler que le flacon a été ouvert.

## Revendications

1. Dispositif de garantie d'inviolabilité inclus dans des bouchons dits à va-et-vient, lesdits bouchons étant constitués d'une pièce fixe sur laquelle se déplace de façon guidée et entre certaines limites une pièce mobile, ou couvercle, sous l'effet d'une traction ou d'une poussée, caractérisé en ce que, autour de la pièce mobile (2), ou couvercle, est formée d'une seule pièce avec elle, une bande (3), constituant une jupe périphérique, reposant d'un côté sur la pièce fixe (1), tandis que de l'autre côté elle comporte des saillies superficielles (5) prévues pour constituer sur la même bordure de la bande des points de jonction correspondants réalisant des entretoises de liaison (7) avec le contour (8) de la pièce mobile (2) qui, à son tour, reçoit sur sa jupe coulissante (9) des saillies périphériques (10) qui engrènent avec une succession de nervures (11) prévues à l'intérieur d'une jupe faisant saillie de la pièce fixe (1) pour réaliser un ensemble monobloc impénétrable qui ne peut être altéré que par une rotation.
